# EUROPÄISCHE PATENTSCHRIFT

(11) **EP 0 915 211 B1**
(45) Veröffentlichungstag und Bekanntmachung des Hinweises auf die Patenterteilung: **02.02.2005**
(21) Anmeldenummer: 98120769.9
(22) Anmeldetag: 02.11.1998
(51) Int. Cl.: E03D 1/14

(54) **Spülkastenablaufgarnitur**
Flushing cistern outlet arrangement
Arrangement d'évacuation pour réservoir de chasse

(30) Priorität: 04.11.1997 DE 19748622
(43) Veröffentlichungstag der Anmeldung: 12.05.1999
(73) Patentinhaber: GROHEDAL Sanitärsysteme GmbH & Co.KG, D-32457 Porta Westfalica (DE)
(72) Erfinder: Korte, Hermann, 32545 Bad Oeynhausen (DE)
(74) Vertreter: Ziegler, Thomas, Dr.

(56) Entgegenhaltungen:
- EP-A- 0 685 605
- WO-A-97/17503
- FR-A- 2 698 645
- FR-A- 2 744 742

## Beschreibung

Die Erfindung betrifft eine Ablaufgarnitur für einen Spülkasten, enthaltend ein Bodenventil, ein Überlaufrohr mit einem Bodenventilverschlußglied, eine Aushebevorrichtung zum Öffnen des Bodenventils und eine _{O}ffenhaltevorrichtung für das Bodenventil während des Entleerungsvorgangs, wobei die Aushebevorrichtung im wesentlichen im Überlaufrohrs angeordnet und eine von einem Schwimmer gesteuert Rastvorrichtung zur Offenhaltung des Bodenventils beim Entleerungsvorgang vorgesehen ist.
Eine derartige Ablaufgarnitur ist aus der WO-A-97/17503 bekannt.

Aus der FR-A-2 698 645 ist eine Ablaufgarnitur bekannt, bei der das Überlaufrohr während des Entleerungsvorgangs von einem Schwimmer in Offenstellung gehalten wird.

Der Erfindung liegt die Aufgabe zugrunde, eine verbesserte, kompakte mit einem Druckknopf betätigbare Aushebevorrichtung für ein Ablaufventil zu schaffen.
Diese Aufgabe wird erfindungsgemäß mit der im Anspruch 1 angegebenen Ablaufgarnitur gelöst. Weitere Ausgestaltungen der Erfindung sind in den Ansprüchen 2 bis 16 angegeben.

Die mit der Erfindung erzielbaren Vorteile bestehen insbesondere in der platzsparenden Anordnung der Aushebevorrichtung, die auch eine im wesentlichen kippmomentfreie und damit reibungsarme Bewegung des Überlaufrohrs für die Bodenventilbetätigung ermöglicht. Darüber hinaus ist die im wesentlichen im Überlaufrohr angeordnete Aushebevorrichtung auch weitgehend der dauernden Beaufschlagung mit Spülwasser entzogen, so daß eine unerwünschte Verkalkung weitgehend ausgeschlossen ist.
Außerdem ermöglicht die erfindungsgemäße Ausbildung eine beliebige Drehstellung der Ablaufgarnitur im Spülkasten. Auch eine Anpassung an verschiedene Spülkästen kann durch einfache Ablängung des Überlaufrohrs und des Halterohrs zusammen mit dem Gestänge erfolgen.

Ein Ausführungsbeispiel der Erfindung ist in der Zeichnung dargestellt und wird im folgenden näher beschrieben. Es zeigt
- Fig. 1: einen schematisch dargestellten Spülkasten mit Ablaufgarnitur im Längsschnitt, wobei das Ablaufventil sich in Schließstellung befindet und der Spülkasten mit Wasser aufgefüllt ist;
- Fig. 2: den in Fig. 1 gezeigten Spülkasten mit eingedrückter Betätigungstaste und geöffnetem Bodenventil;
- Fig. 3: einen Teil des in Fig. 2 dargestellten Überlaufrohrs in vergrößerter Darstellung;
- Fig. 4: den in Fig. 2 dargestellten Spülkasten mit zurückgeführter Aushebevorrichtung;
- Fig. 5: das in Fig. 1 gezeigte Überlaufrohr mit dem Bodenventilverschlußglied in vergrößerter Darstellung;
- Fig. 6: das in Fig. 1 gezeigte Bodenventil in vergrößerter Darstellung;
- Fig. 7: das in Fig. 6 gezeigte Bodenventil in Draufsicht;
- Fig. 8: die in Fig. 1 gezeigte Aushebemechanik ohne Betätigungstaste in vergrößerter Darstellung;
- Fig. 9: den in Fig. 8 gezeigten Tragkörper der Aushebemechanik;
- Fig. 10: den in Fig. 9 gezeigten Tragkörper um 90° gedreht;
- Fig. 11: den in Fig. 9 gezeigten Tragkörper in der Schnittebene XI;
- Fig. 12: den in Fig. 8 gezeigten Stößel in vergrößerter Darstellung in der Schnittebene XII der Fig. 13;
- Fig. 13: den in Fig. 12 gezeigten Stößel um 90° gedreht in Seitenansicht;
- Fig. 14: die in Fig. 8 gezeigte pleuelartige Lasche in der Schnittebene XIV der Fig. 15;
- Fig. 15: die in Fig. 14 gezeigte Lasche um 90° gedreht in Seitenansicht;
- Fig. 16: den in Fig. 8 gezeigten zweiarmigen Hebel in vergrößerter Darstellung in Seitenansicht;
- Fig. 17: den in Fig. 16 gezeigten Hebel in der Schnittebene XVII;
- Fig. 18: die in Fig. 8 gezeigte Klauenarmausbildung in Seitenansicht;
- Fig. 19: die in Fig. 18 gezeigte Ausbildung in Draufsicht;
- Fig. 20: die in Fig. 1 gezeigte Bodenplatte mit Führungsbuchse in vergrößerter Darstellung;
- Fig. 21: die in Fig. 20 gezeigte Bodenplatte in Draufsicht;
- Fig. 22: den in Fig. 1 gezeigten Schwimmer um 90° gedreht in Seitenansicht in vergrößerter Darstellung;
- Fig. 23: den in Fig. 22 gezeigten Schwimmer in der Schnittebene XXIII;
- Fig. 24: den in Fig. 23 gezeigten Schwimmer in Draufsicht.

Bei dem in der Zeichnung dargestellten Ausführungsbeispiel ist ein Spülkasten 1 in schematischer Weise dargestellt, wobei die Wasserzulaufeinrichtung nicht gezeigt ist. Am unteren Bereich der Ablaufgarnitur ist ein Bodenventil 2 ausgebildet, das mit einem Auslaßstutzen 20 den Boden des Spülkastens 1 durchgreift und gedichtet mit ihm verspannt ist. Im Spülkasten 1 ist das Bodenventil 2 mit einem im Durchmesser erweiterten Kragen 21 ausgebildet, in dem Wassereinlaßschlitze 210 vorgesehen, wie es insbesondere auch aus Fig. 6 der Zeichnung zu entnehmen ist. Im Inneren des Auslaßstutzens 20 ist an zwei gegenüberliegenden Rippen 200 eine Nabe 201 ausgebildet. In der Nabe 201 ist eine zentrale Bohrung 2010 ausgebildet, die von zwei diametral gegenüberliegenden Schlitzen 2011 radial erweitert ist. Um etwa 45° versetzt zu den Schlitzen 2011 sind zwei diametral gegenüberliegende ringausschnittartige Durchbrüche 2012 in der Nabe 201 eingeformt. Die Nabe 201 dient hierbei zur Halterung einer Aushebevorrichtung 4 für ein Überlaufrohr 3 mit dem Verschlußglied 31 für das Bodenventil 2.
Das Überlaufrohr 3, wie es insbesondere aus Fig. 5 zu entnehmen ist, trägt einen umlaufenden Innenwulst 30 für den Anschlag von an der Aushebevorrichtung 4 ausgebildeten Klauen 40. Am unteren Endbereich des Überlaufrohrs 3 ist ein flanschartig verbreitertes Verschlußglied 31 angeformt, an dem auf der Rückseite parallel zur Mittelachse des Überlaufrohrs 3 eine mit Abstand zum Verschlußglied 31 angeordnete Rastnase 310 ausgebildet ist. Unterhalb des Verschlußglieds 31 ist ein elastischer Dichtring 32 angeordnet und wird von einem in das Überlaufrohr 3 einschraubbaren Stützring 33 gehalten.

Die Aushebevorrichtung 4 ist koaxial im wesentlichen im Überlaufrohr 3 angeordnet, wie es insbesondere aus den Figuren 1, 2 und 4 zu entnehmen ist. Die Aushebevorrichtung 4 ist dabei einerseits mit ihrem Tragkörper 43 in der Bohrung 2010 der Nabe 201 gehalten, wobei zusätzlich durch die Einführung von zwei diametral gegenüberliegend an dem Tragkörper 43 ausgebildeten federnden Zungen 42 zur Axialsicherung eine Verrastung in den Durchbrüchen 2012 erfolgt. Hierbei wird zunächst der Bereich mit den federnden Zungen 42 durch die Schlitze 2011 völlig hindurchgeführt und nach einer Drehung um etwa 45° die Zungen 42 in den Durchbrüchen 2012 verrastet. An der gegenüberliegenden Seite des Tragkörpers 43 ist eine Muffe 430 ausgebildet, in der mittels Gewinde ein als Zuganker wirkendes Rohr 44 angeordnet ist, an dessen gegenüberliegendem Ende ein Führungsgehäuse 410 für einen Drücker 41 zur Betätigung der Aushebevorrichtung 4 vorgesehen ist. Der axial in dem Führungsgehäuse 410 verschiebbare Drücker 41 ist über ein Gestänge 411 mit einem im Tragkörper 43 axial verschiebbaren Stößel 45 verbunden.

Der Stößel 45 ist hierbei von einer Feder 450 in Richtung des Gestänges 411 gedrückt und weist, wie es insbesondere aus Fig. 12 und 13 ersichtlich ist, seitlich vorkragende Anschlagnasen 452 auf und ist mit einem Führungskopf 453 in dem Rohr 44 geführt. Die Feder 450 wird hierbei einerseits von einem Vorsprung 454 am Stößel 45 aufgenommen und stützt sich andererseits an dem Tragkörper 43 ab. Zur guten Aufnahme des Gestänges 411 weist der Führungskopf 453 stirnseitig eine Mulde 4530 auf. Außerdem weist der Stößel 45 eine Querbohrung 451 auf, in der zu beiden Seiten jeweils eine pleuelartige Lasche 47 mit einem Zapfen 472 mit Axialsicherung einsprengbar ist. Am anderen Ende der Lasche 47 ist ein Augenlager 470 mit einem Radialschlitz 471 ausgebildet. Die Augenlager 470 werden hierbei jeweils auf einen Zapfen 460 an den Hebeln 46 aufgesprengt. Die Hebel 46 sind zweiarmig ausgebildet und mit ihren Drehlagern jeweils auf einen Zapfen 432, wie es insbesondere aus Fig. 10 der Zeichnung zu entnehmen ist, verschwenkbar aufgesprengt. Am anderen Endbereich der beiden Hebel 46 ist an den beiden Zapfen 460 jeweils ein Fortsatz 401 einer Klaue 40, an dem jeweils ein Augenlager 470 mit einem Radialschlitz 471 ausgebildet ist, aufgesprengt, wie es insbesondere aus Fig. 1 und Fig. 18 bis 19 ersichtlich ist. Die beiden Klauen 40 sind hierbei einstückig ausgebildet und über zwei etwa ringförmig ausgebildete Federelemente 402 verbunden. Damit durch eine schlagartige Betätigung des Drückers 41 in der Aushebevorrichtung 4 kein Schaden eintritt, ist außerdem an den pleuelartigen Laschen 47 zwischen dem Augenlager 470 und dem Zapfen 472 eine Blattfederausbildung 473 vorgesehen, von der stoßartige Betätigungen unschädlich aufgenommen werden.
Die Aushebevorrichtung 4 kann zweckmäßig als Baueinheit, wie sie in Fig. 8 dargestellt ist, vormontiert werden. Hierbei sind in dem Tragkörper 43 jeweils Ausnehmungen 433 für die Anlenkung der Laschen 47 und eine Ausnehmung 434 für die Aufnehmung der Federelemente 402 vorgesehen.
Am unteren Bereich des Tragkörpers 43 ist eine Tellerscheibe 48 ausgebildet, die mit der Innenwandung des Stützrings 33 zusammenwirkt, derart, daß in der Öffnungsposition des Überlaufrohrs 3 der Wassereintritt von unten abgesperrt bzw. so stark gedrosselt wird, daß die Mechanik der Aushebevorrichtung 4 vom Spülwasser nicht beaufschlagt wird. Außerdem weist der Tragkörper 43 Schutzrippen 435 zum Schutz der Aushebemechanik beim Ein- oder Ausbau des Überlaufrohrs 3 auf.

Konzentrisch zum Überlaufrohr 3 ist auf dem Kragen 21 eine Rasteinrichtung 5 für das Überlaufrohr 3 in der Offenstellung des Bodenventils 2 angeordnet. Hierbei ist eine Bodenplatte 51 mit einer Führungsbuchse 510 für das Überlaufrohr 3 angeordnet, die außen mit einem Ringmantel 52 einer Kappe umfaßt ist. In dem Ringmantel 52 ist auf der Bodenplatte 51 in Lagern 511 ein etwa halbringförmiger Schwimmer 50 angeordnet, wie er insbesondere aus Fig. 22 bis 24 zu entnehmen ist. Der Schwimmer 50 ist hierbei mit Lagerzapfen 501 in den Lagern 511 verschwenkbar gehalten. Im Innenbereich trägt der Schwimmer 50 eine Klinke 500, die so angeordnet und ausgebildet ist, daß er in der Auftriebsposition, wie sie in den Fig. 1, 2 und 4 dargestellt ist, die Rastnase 310 in der geöffneten Stellung des Bodenventils 2 haltert und in der waagerechten Position die Rastnase 310 freigibt.
Zur Drehsicherung sind an dem Außenmantel des Überlaufrohrs 3 radial vorstehende Rippen 34 angeformt, die in entsprechende Ausnehmungen 514 an der Führungsbuchse 510 einfassen und somit eine drehfeste Axialbewegung des Überlaufrohrs 3 gewährleisten.

Die vorstehend beschriebene Spülkastenablaufgarnitur hat folgende Funktionsweise:
Über ein nicht dargestelltes, schwimmergesteuertes Ventil ist der Spülkasten 1 mit Wasser bis zu dem Niveau 10 aufgefüllt.
Soll nun ein Spülvorgang eingeleitet werden, so drückt der Benutzer den Drücker 41 in die in Fig. 2 gezeigte Position. Hierdurch wird der Stößel 45 entgegen der Kraft der Feder 450 in den Tragkörper 43 eingeschoben, so daß nunmehr die beiden Laschen 47 die beiden Hebel 46 um die Zapfen 432 verschwenken, wodurch die Fortsätze 401 mit den Klauen 40 axial verschoben werden und hierdurch an den Innenwulst 30 zur Anlage gelangen und das Überlaufrohr 3 mit dem Bodenventilverschlußglied 31 vom Bodenventil 2 abheben und den Auslaßstutzen 20 für die Entleerung des im Spülkasten gespeicherten Wassers freigeben. Hierbei gelangt die Rastnase 310 durch eine Öffnung 512 im Boden 51 zur Klinke 500 des Schwimmers, wo sie entgegen der Auftriebskraft des Schwimmers 50 einrastet. Hierbei erfolgt eine beschleunigte Rückstellung des Schwimmers 50 in seine Rastposition durch unterhalb der Rastnase 310 ausgebildete Seitenrippen, die an der Unterseite der Klinke 500 anschlagen. Von der Klinke 500 wird die Rastnase 310 solange in dieser Rastposition gehalten, bis das zwischen dem Ringmantel 52 und der Führungsbuchse 501 aufgenommene Wasser abgeflossen ist, so daß der Schwimmer 50 in die waagerechte Position zurückgeführt wird und die Klinke 500 die Rastnase 310 freigibt. Hiernach wird das Bodenventil 2 durch die Schwerkraft von dem Überlaufrohr 3 mit dem Verschlußglied 31 wieder verschlossen. Danach wird von dem in der Zeichnung nicht dargestellten Schwimmerventil das Wasser in dem Spülkasten 1 wieder auf den Füllstand 10 gebracht, so daß ein erneuter Spülvorgang mit einer Betätigung des Drückers 41 eingeleitet werden kann.

Im Bereich der Bodenplatte 51 ist im Ringmantel 52 ein Auslaßschlitz 520 für den Abfluß des im Ringraum zweischen der Führungsbuchse 510 und dem Ringmantel 52 gesammelten Wassers vorgesehen. Zur Einstellung der Abflußmenge pro Zeiteinheit ist am Auslaßschlitz 520 eine einstellbare Drossel in Form eines Drehschiebers 513 vorgesehen. Durch eine Veränderung des Querschnitts des Auslaßschlitzes 520 kann eine Änderung des Schließzeitpunkts des Bodenventils 2 erreicht werden, so daß damit die abzugebende Spülwassermenge bzw. die im Spülkasten verbleibende Restwassermenge bei einem Spülvorgang bestimmbar ist.

Anstatt der in dem Ausführungsbeispiel gezeigten Hebelanordnung zur Umkehrung der Stellbewegung durch den Drücker 41 kann auch die Umkehrung der Wirkrichtung durch eine pneumatische oder hydraulische Einrichtung erfolgen und auf die Klauen übertragen werden. Auch kann anstatt der Klauen eine Innenverzahnung in dem Überlaufrohr ausgebildet sein, in die ein oder mehrere Zahnräder zur Betätigung einklinkbar sind.

## Patentansprüche

1. Ablaufgarnitur für einen Spülkasten (1), enthaltend ein Bodenventil (2), ein Überlaufrohr (3) mit einem Bodenventilverschlußglied (31), eine Aushebevorrichtung (4) zum Öffnen des Bodenventils (2) und eine Offenhaltevorrichtung für das Bodenventil (2) während des Entleerungsvorgangs, wobei die Aushebevorrichtung (4) im wesentlichen im Überlaufrohr (3) angeordnet und eine von einem Schwimmer (50) gesteuerte Rastvorrichtung (5) zur Offenhaltung des Bodenventils (2) beim Entleerungsvorgang vorgesehen ist, **dadurch gekennzeichnet, daß** das Bodenventil (2) einen im Durchmesser erweiterten in den Spülkasten (1) vorstehenden Kragen (21) mit Wassereinlaßschlitzen (210) hat, auf dem stirnseitig eine Bodenplatte (51) mit einer Führungsbuchse (510) für das Überlaufrohr (3) angeordnet ist, wobei an der vom Bodenventil (2) abgelegenen Stirnseite des ringförmigen Verschlußglieds (31) eine parallel zur Mittelachse des Überlaufrohrs (3) vorgesehene Rastnase (310) ausgebildet ist, die in der Offenposition des Bodenventils (2) in die auf der Bodenplatte (51) vorgesehene Rastvorrichtung (5) einfaßt und von ihr gehalten ist.

2. Ablaufgarnitur nach Anspruch 1, **dadurch gekennzeichnet, daß** die Aushebevorrichtung (4) konzentrisch im Auslaßstutzen (20) des Bodenventils (2) gehalten ist und zwei gegenüberliegende Klauen (40) aufweist, die mit einem Innenwulst (30) des Überlaufrohres (3) in Eingriff bringbar sind, wobei zur Spülbetätigung ein Drücker (41) an der Oberseite des Spülkastens (1) angeordnet ist, dessen Stellbewegung von der Aushebevorrichtung (4) in der Wirkrichtung umgekehrt wird.

3. Ablaufgarnitur nach Anspruch 1 oder 2, **dadurch gekennzeichnet, daß** auf der Bodenplatte (51) als Rastvorrichtung (5) ein halbringförmig um das Überlaufrohr (3) einseitig gelagerter Schwimmer (50) vorgesehen ist, an dem eine Klinke (500) ausgebildet ist, von der die Rastnase (310) in der Offenstellung des Bodenventils (2) aufgenommen ist, wobei der Schwimmer (50) so angeordnet ist, daß er beim Eintauchen in das Spülwasser durch die Auftriebskraft eine Schräglage einnimmt und die Klinke (500) bei angehobenem Überlaufrohr (3) hinter die Rastnase (310) faßt, während beim Auftauchen aus dem ablaufenden Spülwasser der Schwimmer (50) durch die Schwerkraft in die waagerechte Lage zurückkehrt und die Rastnase (310) freigibt, so daß das Bodenventil (2) durch die Schwerkraft in die Schließstellung zurückfällt.

4. Ablaufgarnitur nach einem der Ansprüche 1 bis 3, **dadurch gekennzeichnet, daß** im Auslaßstutzen (20) eine an Rippen (200) gehaltene Nabe (201) mit einer zentralen Bohrung (2010) mit radialen, die Bohrung (2010) verbreiternden gegenüberliegenden Schlitzen (2011) ausgebildet ist, wobei um etwa 45° gedreht zu den Schlitzen (2011) ringausschnittförmig gegenüberliegende Durchbrüche (2012) vorgesehen sind, und daß die Aushebevorrichtung (4) mit einem Ansatz, an dem gegenüberliegende federnde Zungen (42) ausgebildet sind, durch die Bohrung (2010) und den Schlitzen (2011) hindurchführbar ist und nach anschließender Drehung um etwa 45° die Zungen (42) in die Durchbrüche (2012) einschnappbar sind, so daß eine lösbare Axialsicherung gebildet ist.

5. Ablaufgarnitur nach Anspruch 4, **dadurch gekennzeichnet, daß** die Aushebevorrichtung (4) an dem dem Ansatz gegenüberliegenden Endbereich eine Muffe (430) aufweist, an der die Stellbewegung für das Bodenventil (2) eingeleitet ist.

6. Ablaufgarnitur nach Anspruch 5, **dadurch gekennzeichnet, daß** in der Muffe (430) ein als Zuganker wirkendes Rohr (44) angeschlossen ist, an dessem anderen Endbereich ein im Deckelbereich des Spülkastens (1) gehaltenes Führungsgehäuse (410) für einen Drücker (41) angeordnet ist.

7. Ablaufgarnitur nach Anspruch 5 oder 6, **dadurch gekennzeichnet, daß** konzentrisch zur Muffe (430) eine Führung für den Stößel (45) zur Einleitung der Stellbewegung vorgesehen ist, der von einer in der Aushebevorrichtung (4) abgestützten Feder (450) gegen die Stirnseite eines mit dem Drücker (41) verbundenen Gestänges (411) gedrückt ist.

8. Ablaufgarnitur nach Anspruch 7, **dadurch gekennzeichnet, daß** die Umkehrung der Stellbewegung mit Hilfe von zwei gegenüberliegenden auf jeweils einem am Tragkörper (43) der Aushebevorrichtung (4) angeordneten Zapfen (432) mit Axialsicherung verschwenkbar angeordneten zweiarmigen Hebeln (46) erfolgt, die jeweils einerseits über eine pleuelartig angeordnete Lasche (47) mit dem Stößel (45) und andererseits mit einem Endbereich von Fortsätzen (401) der Klauen (40) verbunden sind.

9. Ablaufgarnitur nach Anspruch 8, **dadurch gekennzeichnet, daß** die beiden Klauen (40) einstückig hergestellt sind, wobei die beiden Klauen (40) über radial wirkende, ringförmige Federelemente (402) verbunden sind.

10. Ablaufgarnitur nach Anspruch 8 oder 9, **dadurch gekennzeichnet, daß** die Hebel (46) an den Endbereichen Zapfen (460) aufweisen, auf die jeweils eine Lasche (47) oder Klaue (40) mit einem Augenlager (470) mit Radialschlitz (471) gelenkig aufsprengbar ist.

11. Ablaufgarnitur nach einem der Ansprüche 7 bis 10, **dadurch gekennzeichnet, daß** im Stößel (45) in einer Querbohrung (451) die Laschen (47) jeweils mit einem Zapfen (472) mit Axialsicherung angelenkt sind, wobei für die Axialverschiebung entsprechende Ausnehmungen (433) im Tragkörper (43) vorgesehen sind.

12. Ablaufgarnitur nach Anspruch 11, **dadurch gekennzeichnet, daß** die Laschen (47) jeweils im Bereich zwischen den Zapfen (472) und den Augenlagern (470) eine Blattfederausbildung (473) aufweisen, von der harte Betätigungsstöße unschädlich aufgenommen werden.

13. Ablaufgarnitur nach einem der Ansprüche 7 bis 12, **dadurch gekennzeichnet, daß** der Stößel (45) mit radial vorstehenden Anschlagnasen (452) versehen ist, die eine axiale Rückführung durch die Feder (450) begrenzen, wobei am oberen Endbereich ein verdickter zylindrischer Führungskopf (453) und am unteren Ende ein Vorsprung (454) für die Aufnahme der Feder (450) vorgesehen ist.

14. Ablaufgarnitur nach wenigstens einem der Ansprüche 6 bis 13, **dadurch gekennzeichnet, daß** der Stößel (45) mit dem Führungskopf (453) im Rohr (44) geführt ist und stirnseitig eine Mulde (4530) aufweist, in der das Gestänge (411) stirnseitig abgestützt ist.

15. Ablaufgarnitur nach wenigstens einem der Ansprüche 1 bis 14, **dadurch gekennzeichnet, daß** im unteren Bereich der Aushebevorrichtung (4) eine Tellerscheibe (48) und am unteren Ende des Überlaufrohrs (3) ein den Innendurchmesser verringernder Stützring (53) vorgesehen ist, wobei die Tellerscheibe (48) so angeordnet und mit dem Außendurchmesser so ausgelegt ist, daß das Überlaufrohr (3) bei geöffnetem Bodenventil (2) im wesentlichen von der Tellerscheibe (48) im Bereich des Stützrings (33) verschlossen ist und beim Entleerungsvorgang im wesentlichen kein Spülwasser in das Überlaufrohr (3) hochsteigen kann.

16. Ablaufgarnitur nach wenigstens einem der Ansprüche 1 bis 15, **dadurch gekennzeichnet, daß** auf dem Kragen (21) zusammen mit der Bodenplatte (51) ein Ringmantel (52) konzentrisch zur Führungsbuchse (510) angeordnet ist, wobei im Ringmantel (52) im Bereich der Bodenplatte (51) ein Auslaßschlitz (520) für das sich in dem von dem Ringamntel (52) und der Führungsbuchse (510) gebildeten Ringraum sammelnden Wassers vorgesehen ist, dessen Durchlaßquerschnitt von einer als Drehschieber (513) ausgebildeten Drossel einstellbar ist.

## Claims

1. Discharge fitting for a cistern (1), containing a bottom valve (2), an overflow pipe (3) with a bottom valve closure member (31), a lifting device (4) for opening the bottom valve (2) and a device for holding open the bottom valve (2) during the emptying process, the lifting device (4) being arranged substantially in the overflow pipe (3) and a snap-in locking device (5), which is controlled by a float (50), being provided for holding open the bottom valve (2) during the emptying process, **characterised in that** the bottom valve (2) has a collar (21) of widened diameter projecting into the cistern (1) and having water inlet slots (210), arranged on which collar at the front end thereof is a base plate (51) having a guide bush (510) for the overflow pipe (3), wherein, on the front end of the annular closure member (31) remote from the bottom valve (2), there is formed a locking projection (310) provided parallel to the centre line of the overflow pipe (3), which locking projection in the open position of the bottom valve (2) engages in the snap-in locking device (5) provided on the base plate (51) and is held by it

2. Discharge fitting according to claim 1, **characterised in that** the lifting device (4) is held concentrically in the outlet connector (20) of the bottom valve (2) and has two opposite claws (40) that can be brought into engagement with an inner bead (30) of the overflow pipe (3), wherein, for operating the flush, a push button (41) is arranged on the top side of the cistern (1), the operating movement of which push button is reversed by the lifting device (5) in the operative direction.

3. Discharge fitting according to claim 1 or 2, **characterised in that** on the base plate (51) there is provided, as snap-in locking device (5), a float (50) mounted in the form of a semi-circular ring around one side of the overflow pipe (3), on which float there is provided a catch (500) by which the locking projection (310) is received in the open position of the bottom valve (2), wherein the float (50) is arranged so that, on immersion in the flushing water, it assumes an oblique position by virtue of the buoyant force and the catch (500) engages behind the locking projection (310) when the overflow pipe (3) is raised, whereas, on emerging from the out-lowing flushing water, the float (50) returns under the effect of gravity into the horizontal position and releases the locking projection (310), so that the bottom valve (2) falls back under the effect of gravity into the closed position.

4. Discharge fitting according to any one of claims 1 to 3, **characterised in that** in the outlet connector (20) there is formed a hub (201) held at ribs (200) and having a central bore (2010) with opposing radial slots (2011) that widen the bore (2010), wherein rotated through approximately 45° relative to the slots (2011) there are provided opposing apertures (2012) of annular segment form, and **in that** the lifting device (4), together with an attachment on which opposing resilient tongues (42) are formed, is guidable through the bore (2010) and the slots (2011) and after subsequent rotation through approximately 45° the tongues (2) are arranged to be snapped into the apertures (2012) so that releasable axial retention is provided.

5. Discharge fitting according to claim 4, **characterised in that** the lifting device (4) is provided, at the end region lying opposite the attachment, with a sleeve (430), at which the control movement for the bottom valve (2) is initiated.

6. Discharge fitting according to claim 5, **characterised in that** a tube (44) acting as tie rod is mounted in the sleeve (430), a guide casing (410), held in the cover region of the cistern (1), for a push button (41) being arranged on the other end region of the tube.

7. Discharge fitting according to claim 5 or 6, **characterised in that** a guide for the plunger (45), which plunger initiates the control movement, is provided concentrically with respect to the sleeve (430), the plunger being pushed by a spring (450) supported in the lifting device (4) towards the front end of a rod assembly (411) connected to the push button (41).

8. Discharge fitting according to claim 7, **characterised in that** the reversal of the control movement is effected by means of two opposite two-armed levers (46) pivotally mounted, and axially secured, on a respective pin (432) arranged on the supporting member (43) of the lifting device (4), each two-armed lever being connected at one end to the plunger (45) by way of a link (47) arranged in the manner of a connecting rod and at the other end to an end region of extensions (401) of the claws (40).

9. Discharge fitting according to claim 8, **characterised in that** the two claws (40) are of one one-piece construction, the two claws (40) being connected by radially acting, annular spring elements (402).

10. Discharge fitting according to claim 8 or 9, **characterised in that** at its end regions the control lever (46) has pins (460) onto which a respective link (47) or claw (40) can be snapped with an eye-type bearing (470) having a radial slot (471).

11. Discharge fitting according to any one of claims 7 to 10, **characterised in that** the links (47) are articulated, and axially secured, in the plunger (45) in a transverse bore (451) by means of respective pins (472), corresponding openings (433) being provided in the supporting member (43) for the axial displacement

12. Discharge fitting according to claim 11, **characterised in that** in the region between the pins (472) and the eye-type bearings (470) each link (47) has a leaf spring configuration (473) by which hard impacts in operation are harmlessly absorbed.

13. Discharge fitting according to any one of claims 7 to 12, **characterised in that** the plunger (45) is provided with radially protruding stop projections (452) that define an axial return by the spring (450), a thickened cylindrical guide head (453) being provided at the upper end region and a projection (454) for receiving the spring (450) being provided at the lower end.

14. Discharge fitting according to at least one of claims 6 to 13, **characterised in that** the plunger (45) is guided with the guide head (453) in the tube (44) and at its front end has a depression (4530), in which the end face of the rod assembly (411) is supported.

15. Discharge fitting according to at least one of claims 1 to 14, **characterised in that** a plate washer (48) is provided in the lower region of the lifting device (4) and a bearing ring (53) reducing the inner diameter is provided at the lower end of the overflow pipe (3), the plate washer (48) being so arranged and its outer diameter being so determined that, with the bottom valve (2) open, the overflow pipe (3) is substantially blocked by the plate washer (48) in the region of the bearing ring (33) and, during the emptying process, substantially no flushing water is able to rise in the overflow pipe (3).

16. Discharge fitting according to at least one of claims 1 to 15, **characterised in that** on the collar (21), together with the base plate (51) an annular casing (52) is arranged concentricaliy with respect to the guide bush (510), wherein in the annular casing (52) in the region of the base plate (51) an outlet slot (520) for the water that has collected in the annular space formed by the annular casing (52) and the guide bush (510) is provided, the opening cross-section of which outlet slot is adjustable by means of a throttle in the form of a rotary slide valve (513).

## Revendications

1. Module d'écoulement pour une chasse d'eau (1) comprenant une soupape de fond (2), un tuyau de trop-plein (3) muni d'un obturateur de soupape de fond (31) et un dispositif de levée (4) pour ouvrir la soupape de fond (2) ainsi qu'un maintien en ouverture de la soupape pendant la vidange, le dispositif de levée (4) étant sensiblement disposé dans le tuyau de trop-plein (3) avec un dispositif à crans (5) commandé par un flotteur (50) prévu pour le maintien en ouverture de la soupape de fond (2) lors de la vidange,
**caractérisé en ce que**
la soupape de fond (2) comporte une collerette (21) au diamètre évasé faisant saillie dans la chasse d'eau (1) et dotée de fentes d'entrée d'eau (210) et sur la face frontale de laquelle est disposée une plaque de fond (51) avec une douille de guidage (510) pour le tuyau de trop-plein (3), avec sur la face frontale de l'obturateur annulaire (31) opposée à la soupape de fond (2), un bec d'accrochage (310) parallèle à l'axe médian du tuyau de trop-plein (3), et qui en position d'ouverture de la soupape de fond (2) pénètre dans le dispositif à crans (5) prévu sur la plaque de fond (51) et est maintenu par celui-ci.

2. Module d'écoulement selon la revendication 1,
**caractérisé en ce que**
le dispositif de levée (4) est maintenu concentrique dans le raccord d'évacuation (20) de la soupape de fond (2) et présente deux griffes opposées (40) venant prendre dans un bourrelet intérieur (30) du tuyau de trop-plein (3), avec un bouton-poussoir (41) pour l'actionnement de la chasse sur la face supérieure de la chasse d'eau (1) dont le mouvement de réglage est inversé par le dispositif de levée (4) dans la direction d'actionnement.

3. Module d'écoulement selon la revendication 1 ou 2,
**caractérisé en ce qu'**
sur la plaque de fond (51) en tant que dispositif à crans (5), un flotteur (50) placé d'un côté est en forme de demi-cercle autour du tuyau de trop-plein (3) et comporte un loquet (500) logeant le bec d'accrochage (310) lorsque la soupape de fond (2) est ouverte, ce flotteur (50) s'inclinant lors de son immersion dans l'eau de chasse par la force portante pour que le loquet (500) s'enclenche derrière le bec d'accrochage (310) lorsque le tuyau de trop-plein (3) est relevé, alors que lors de l'immersion dans l'eau de chasse s'écoulant, le flotteur (50) revient en position horizontale par gravité et libère le bec d'accrochage (310) pour que la soupape de fond (2) retombe en position de fermeture par gravité.

4. Module d'écoulement selon l'une quelconque des revendications 1 à 3,
**caractérisé en ce qu'**
un moyeu (201) maintenu sur des nervures (200) est prévu dans le raccord d'évacuation (20) avec des rainures radiales (2011) opposées les unes aux autres élargissant l'alésage (2010), et avec des passages (2012) opposés les uns aux autres en forme d'entaille annulaire et tournés d'environ 45° par rapport aux rainures (2011), le dispositif de levée (4) peut être introduit dans l'alésage (2010) et dans les rainures (2011) avec un prolongement comportant des languettes (42) élastiques opposées les unes aux autres, et ces dernières peuvent être insérées dans les passages (2012) après la rotation suivante d'environ 45°, pour créer une sécurité axiale amovible.

5. Module d'écoulement selon la revendication 4,
**caractérisé en ce que**
le dispositif de levée (4) comporte sur la zone terminale opposée au prolongement, un manchon (430) sur lequel est introduit le mouvement de réglage pour la soupape de fond (2).

6. Module d'écoulement selon la revendication 5,
**caractérisé en ce qu'**
un tube (44) servant de tirant d'ancrage est raccordé dans le manchon (430), avec sur l'autre zone terminale de ce tirant d'ancrage un boîtier de guidage (410) pour un bouton-poussoir (41) dans la zone du couvercle de la chasse d'eau (1).

7. Module d'écoulement selon la revendication 5 ou 6,
**caractérisé en ce qu'**
un guidage concentrique par rapport au manchon (430) est prévu pour le poussoir (45) servant au réglage, et qu'un ressort (450) appuyé dans le dispositif de levée (4) comprime contre la face frontale d'un système de tiges (411) relié au bouton-poussoir (41).

8. Module d'écoulement selon la revendication 7,
**caractérisé en ce que**
l'inversion du mouvement de réglage se produit à l'aide de deux leviers (46) à deux bras opposés, disposés de manière à pouvoir pivoter avec une sécurité axiale sur respectivement un tourillon (432) disposé sur le corps porteur (43) du dispositif de levée (4) et respectivement reliés d'une part au poussoir (45) via une barre de liaison (47) en forme de bielle et d'autre part à une zone terminale des prolongements (401) des griffes (40).

9. Module d'écoulement selon la revendication 8,
**caractérisé en ce que**
les deux griffes (40) sont fabriquées d'une seule pièce en étant reliées par des éléments de ressort annulaires (402) agissant radialement.

10. Module d'écoulement selon la revendication 8 ou 9,
**caractérisé en ce que**
les leviers (46) présentent sur les zones terminales des tourillons (460) sur lesquels une barre de liaison (47) ou une griffe (40) est placée respectivement par fixation immédiate de manière articulée à l'aide d'un oeillet de palier (470) muni d'une fente radiale (471).

11. Module d'écoulement selon l'une quelconque des revendications 7 à 10,
**caractérisé en ce que**
les barres de liaison (47) sont respectivement articulées par un tourillon (472) avec une sécurité axiale dans le poussoir (45) dans un alésage transversal (451), des évidements correspondants (433) étant prévus dans le corps porteur (43) pour le déplacement axial.

12. Module d'écoulement selon la revendication 11,
**caractérisé en ce que**
les barres de liaison (47) comportent respectivement dans la zone comprise entre les tourillons (472) et les oeillet de palier (470) une structure de ressort lame (473) qui absorbe sans dommage des chocs d'actionnement durs.

13. Module d'écoulement selon l'une quelconque des revendications 7 à 12,
**caractérisé en ce que**
le poussoir (45) est muni de cames de butée (452) en saillie radiale et limitant un rappel axial par les ressorts (450), une tête de guidage (453) cylindrique épaissie étant prévue sur la zone terminale supérieure et une saillie (454) étant prévue pour le logement des ressorts (450) sur l'extrémité inférieure.

14. Module d'écoulement selon l'une quelconque des revendications 6 à 13,
**caractérisé en ce que**
le poussoir (45) est guidé par la tête de guidage (453) dans le tube (44) et présente sur la face frontale une moulure (4530) dans laquelle s'appuie le système de tiges (411) côté face frontale.

15. Module d'écoulement selon au moins l'une quelconque des revendications 1 à 14,
**caractérisé en ce qu'**
une rondelle élastique bombée (48) est prévue dans la zone inférieure du dispositif de levée (4) et une bague d'appui (53) rétrécissant le diamètre intérieur est prévue sur l'extrémité inférieure du tuyau de trop-plein (3), la rondelle élastique bombée (48) étant disposée et configurée avec le diamètre extérieur de telle sorte que le tuyau de trop-plein (3) soit essentiellement fermé par la rondelle élastique bombée (48) dans la zone de la bague d'appui (33) lorsque la soupape de fond (2) est ouverte et pour que l'eau ne puisse pas monter dans le tuyau de trop-plein (3) lors de la vidange.

16. Module d'écoulement selon au moins l'une quelconque des revendications 1 à 15,
**caractérisé en ce qu'**
une enveloppe annulaire (52) est concentrique par rapport au manchon de guidage (510) sur la collerette (21) en même temps que la plaque de fond (51), une fente d'évacuation (520) étant prévue dans l'enveloppe annulaire (52) au niveau de la zone de la plaque de fond (51) pour l'eau s'accumulant dans l'espace annulaire formé par l'enveloppe annulaire (52) et par le manchon de guidage (510), la section transversale d'évacuation de l'eau pouvant être réglée par un étranglement conçu comme vanne rotative (513).
